# FASCICULE DE BREVET EUROPEEN

(11) **EP 0 315 639 B1**
(45) Date de publication et mention de la délivrance du brevet: **15.04.1992**
(21) Numéro de dépôt: 87905222.3
(22) Date de dépôt: 07.08.1987
(51) Int. Cl.: A47B 61/00

(54) **CASIER DE RANGEMENT DESTINE EN PARTICULIER AUX INSTALLATIONS SPORTIVES**
AUFBEWAHRUNGSFACH, INSBESONDERE FÜR SPORTEINRICHTUNGEN
STORAGE CABINET INTENDED PARTICULARLY FOR SPORTING INSTALLATIONS

(30) Priorité: 11.08.1986 FR 8611575
(43) Date de publication de la demande: 17.05.1989
(73) Titulaire: SECRETARIAT D'ETAT AUPRES DU PREMIER MINISTRE CHARGE DE LA JEUNESSE ET DES SPORTS, F-75015 Paris (FR)
(72) Inventeur: CHOUZENOUX, Gilbert, Goussainville F-28410 Bû (FR)
(74) Mandataire: Rodhain, Claude
(86) Numéro de dépôt international: FR8700315
(87) Numéro de publication internationale: WO8801143

(56) Documents cités:
- EP-A- 0 081 417
- DE-A- 2 312 034
- DE-B- 2 121 216
- FR-A- 944 823
- FR-A- 1 003 189
- GB-A- 458 636
- GB-A- 2 069 582
- US-A- 1 602 495
- US-A- 2 965 429

## Description

La présente invention concerne un casier de rangement destiné en particulier aux installations sportives, constitué d'une alvéole de forme sensiblement semi-cylindrique et dans laquelle est disposé à rotation coaxiale un compartiment également de forme sensiblement semi-cylindrique, et comportant une paroi de fond et une paroi supérieure ayant sensiblement la forme d'un cercle, centré sur l'axe de l'alvéole, ledit compartiment étant mobile entre deux positions, une position d'ouverture où il est disposé à l'intérieur de l'alvéole et une position de fermeture dans laquelle il est disposé à l'extérieur de l'alvéole et en complète le volume.

Un tel casier est décrit en particular dans le brevet américain 2.965.429. Un autre casier est exposé dans le brevet français 944.823.

Lorsque l'on désire trouver un casier de ce type non occupé, cela pose quelques difficultés, du fait que le compartiment mobile peut se trouver en position fermée, mais non verrouillée, si bien que l'on croit que ce casier n'est pas disponible, alors qu'il l'est.

Par ailleurs, il est avantageux de prévoir un dispositif qui permet de signaler à un utilisateur qu'il a mal fermé son casier.

La présente invention a pour objet un casier de rangement du type précité qui permet d'éviter les inconvénients qui viennent d'être décrits. Il est notamment remarquable en ce que ledit compartiment est muni d'un dispositif de rappel en position d'ouverture et en ce qu'il comporte un dispositif de verrouillage du compartiment comprenant un élément élastique, tel qu'un ressort, tendant à repousser le compartiment lorsque celui-ci est en position de fermeture.

Du fait du dispositif de rappel en position d'ouverture, lorsqu'un casier n'est pas utilisé, le compartiment mobile se trouve automatiquement en position d'ouverture, ce qui permet à l'usager de repérer très rapidement les casiers disponibles. Par ailleurs, la mise automatique en position d'ouverture des compartiments facilite également les opérations de nettoyage.

Du fait que le dispositif de verrouillage comprend un élément élastique tendant à repousser le compartiment lorsque celui-ci est en position de fermeture, lorsque l'on ouvre un compartiment, il se met automatiquement en position d'ouverture ; par ailleurs, cela permet également de signaler à l'usager que son casier a été mal fermé, puisqu'il s'ouvrira automatiquement de manière complète.

Pour faciliter le nettoyage du compartiment, son fond est légèrement incliné vers l'intérieur, vers le milieu de sa paroi cylindrique, et on prévoit à cet endroit un orifice d'évacuation des eaux usées.

L'invention concerne également un ensemble de casiers comportant une alvéole unique dans lequel sont superposés plusieurs compartiments. On peut ainsi prévoir, par exemple, deux ou trois compartiments sur la hauteur de l'alvéole. Lorsque l'on construit une rangée de casiers ou d'ensembles de casiers selon l'invention, les casiers ou ensembles de casiers sont disposés de manière alternée, en quinconce, de part et d'autre de l'axe de ladite rangée. Cette disposition en quinconce permet de réduire notablement la largeur d'une rangée de casiers opposés. Avantageusement, dans ce cas, l'ensemble des alvéoles d'une double rangée constitue une ossature unique.

L'invention concerne également un vestiaire comportant des rangées de casiers tels que décrits ci-dessus et dans lequel chaque casier est muni d'une serrure électromécanique à commande électronique, l'ensemble des serrures étant relié à un dispositif de traitement de données et chaque serrure comportant un dispositif générateur de signal d'alarme actionné en cas d'effraction de la serrure et/ou du casier. Cette disposition permet de surveiller l'ensemble des casiers du vestiaire à partir d'un poste central dans lequel est logé le dispositif de traitement de données qui comporte par exemple un ordinateur central et un dispositif d'adressage des différentes serrures,chaque casier étant équipé d'un microcontroleur controlant sa serrure.

D'autres caractéristiques et avantages de l'invention ressortiront de la description qui suit ainsi que des dessins ci-annexés sur lesquels :
- la Fig.1 représente en vue de dessus un ensemble de casier selon l'invention
- la Fig.2 est une coupe verticale transversale selon la ligne II-II de la figure 1, les casiers étant en position de fermeture,
- la Fig.3 est une coupe correspondant à la figure 2 mais avec les casiers en position d'ouverture,
- la Fig.4 est une vue de détail en coupe horizontale représentant un dispositif de verrouillage,
- la Fig.5 est une vue en perspective de l'ensemble de casier de la figure 1.
- la Fig.6 est une vue de dessus d'une double rangée de casiers,
- la Fig.7 est un schéma représentant le dispositif de traitement de données et,
- la Fig.8 est le schéma du circuit électronique d'une serrure.

Les figures 1,2,3 et 5 représentent un ensemble de casiers conformes à la présente invention.

Chaque casier est constitué d'une alvéole 1 fixe dont la forme est sensiblement celle d'un demi-cylindre et d'un compartiment 2 qui présente également la forme d'un demi-cylindre et qui est mobile en rotation de manière coaxiale dans l'alvéole 1, c'est-à-dire que l'axe vertical 3 du demi cylindre constituant l'alvéole est confondu avec l'axe du demi-cylindre du compartiment et constitue l'axe de rotation de ce dernier. Le diamètre du demi-cylindre constituant le compartiment est légèrement inférieur au diamètre de l'alvéole et le compartiment comporte également une paroi de fond 4 et une paroi supérieure 5 qui s' inscrivent sensiblement dans un cercle, centré sur l'axe 3. Le compartiment 2 est mobile entre deux positions, une position d'ouverture dans laquelle le compartiment 2 est logé dans l'alvéole 1 et une position de fermeture qui est obtenue à partir d'une rotation d'un demi-tour et dans laquelle la paroi cylindrique 6 du compartiment 2 est disposée à l'extérieur de l'alvéole 1 en faisant face à ce dernier de manière à réaliser un volume sensiblement cylindrique. On voit sur la figure 1 en bas à gauche un casier ouvert et en bas, à droite, un casier fermé,le casier supérieur étant représenté sans le compartiment.

Pour maintenir le casier en position ouverte, lorsqu'il n'est pas verrouillé en position de fermeture, on prévoit un élément de rappel ramenant le casier dans le sens opposé à la fermeture indiquée par la flèche 7 sur la figure 1; ce dispositif de rappel est constitué, dans l'exemple représenté, par une crapaudine 8 munie d'un ressort à spirale (voir figure 1). Avantageusement, on peut prévoir également dans le mécanisme de verrouillage de chaque casier un élément élastique, tel qu'un ressort, qui tend à repousser le compartiment lorsque celui-ci est en position de fermeture. Dans la serrure 9 représentée sur la figure 4, cet élément est constitué par un doigt 11 articulé autour d'un axe 12 et soumis à l'action d'un ressort 13. De cette manière, l'usager s'apperçoit tout de suite qu'il a mal verrouillé son casier puisque celui-ci revient aussitôt en position d'ouverture, ce qui constitue une première sécurité contre le vol.

Pour faciliter le nettoyage et éviter l'accumulation de saletés dans le compartiment, la paroi de fond 4 est légèrement inclinée de manière convergente vers le centre de la paroi cylindrique 6 et on prévoit à cet endroit un orifice d'évacuation des eaux usées (voir flèche 15, figures 2 et 3).

De manière correspondante, le fond 16 de l'alvéole est incliné de manière convergente vers l'intérieur, c'est-à-dire vers le milieu de la paroi cylindrique 17 de l'alvéole de manière à faciliter l'évacuation comme schématisé par la flèche 18.

Le compartiment 2 qui constitue en lui-même le casier est équipé d'organes permettant de recevoir les différents objets pouvant être mis dans le casier; on peut prévoir ainsi un support pour des chaussures, un support pour un casque, des patères ou cintres pour des vêtements, une pochette pour y placer des objets divers et une sangle qui permet de bloquer les vêtements à l'intérieur du compartiment.

Suivant l'utilisation prévue, on peut prévoir des ensembles de casiers superposés comportant une alvéole unique et plusieurs compartiments superposés. Ainsi sur les figures 2 et 3 on voit, sur la gauche un ensemble de trois compartiments, et sur la droite un ensemble de deux compartiments disposésdans des alvéoles de même hauteur. Dans ce cas, on prévoit avantageusement pour chaque compartiment un fond d'alvéole 16 et la base 19, de l'alvéole commun, est inclinée vers l'extérieur de manière à évacuer les eaux s'écoulant par les orifices d'extrémité des fonds d'alvéole 16, cet écoulement étant schématisé par la flèche 21. Pour obtenir une protection complète des objets ou vêtements logés dans les casiers, on prévoit un couvercle 22 pour chaque alvéole qui est de forme sensiblement circulaire et qui incliné vers l'intérieur de l'alvéole, l'écoulement des eaux usées s'effectuant par un orifice disposé à l'intérieur, comme schématisé par la flèche 23. Comme on peut le voir sur les figures 2 et 3 en particulier, les fonds d'alvéole 16 et le couvercle 22 sont disposés en saillie par rapport au compartiment 1 de manière à éviter que les eaux s'écoulant à l'arrière des fonds 16 et du couvercle 23 ne pénètrent dans les compartiments 1.

L'alvéole 1 est réalisé de préférence en béton brut pour présenter une grande solidité à l'égard des actes de vandalisme, ce béton étant en outre verni pour faciliter les opérations de nettoyage. Le compartiment est réalisé de préférence en métal (fonderie d'aluminium cannelé) ou en matière synthétique telle que le polyéthylène obtenue par rotomoulage. Comme on peut le voir en particulier sur les figures 2,3 et 5, on peut réaliser dans une même alvéole deux casiers dont la hauteur utile est d'environ un mètre,ou trois casiers dont la hauteur utile est d'environ 65 cm. La face extérieure des compartiments est avantageusement réalisée avec des cannelures de manière à éviter toute possibilité d'inscription de graffitis ou de collage d'affiche.

Comme on peut le voir en particulier sur les figures 1 et 6, l'invention permet de réaliser des doubles rangées de casiers s'ouvrant de part et d'autres de ladite rangée dont l'encombrement est réduit en particulier par le fait que les casiers 24 de la première rangée sont disposés en quinconce par rapport aux casiers 25 de la deuxième rangée, les deux rangées de casiers étant disposées de part et d'autre de l'axe 26 de la double rangée 27. Ainsi par exemple, la distance entre les axes des deux rangées de casier 24 et 25 peut être réduite à moins de 40 cm, si bien que la largeur totale de la double rangée de casiers peut être réduite à moins de 80 cm, alors que chaque casier offre un volume utile s'étendant sur un cylindre d'environ 40 cm de diamètre . Cette réduction des doubles rangées de casiers s'ajoute à la réduction de la largeur de la travée séparant deux rangées. En effet grace à la structure des casiers selon l'invention selon laquelle en position d'ouverture, les casiers présentent le même encombrement qu'en position de fermeture, on peut réduire notablement la largeur des travées de circulation; ainsi par exemple dans le cas d'un vestiaire de piscine cette réduction est de l'ordre de 25%, la largeur de la travée passant de plus d'un mètre à moins de 80 cm.

Dans le cas d'une double rangée de casiers, telle que représenté sur la figure 6, l'ensemble des alvéoles constitue une ossature unique 28 qui peut avantageusement être réalisée en béton; cela simplifie notablement la construction des vestiaires puisque cette ossature unique peut être réalisée en une seule opération de coulée.

Selon une autre caractéristique de l'invention, en particulier dans le cas d'un vestiaire constitué de plusieurs rangées de casiers, chaque casier est muni d'une serrure électromécanique à commande électronique et l'ensemble de ces serrures est relié à un dispositif de traitement de données qui gère l'ensemble des serrures; en particulier chaque serrure peut être équipée d'un dispositif engendrant un signal d'alarme et actionné dans le cas où on cherche à forcer la serrure ou le casier. Ce signal d'alarme est envoyé à un poste central qui est aussitôt alerté et peut prendre les mesures nécessaires. Cela permet de réaliser une surveillance plus complète que par le passage d'un gardien avec un personnel réduit.

Selon un mode de réalisation de l'invention, les serrures électromagnétiques sont déverrouillées par l'introduction d'une "clé" portant un code attribué par le dispositif de traitement de données lors du paiement du droit d'entrée. Cette clé peut par exemple être constituée par une carte perforée qui sera lue par un dispositif optique de la serrure. On peut également prévoir d'autres dispositifs de deverrouillage tel qu'un clavier adjoint à chaque serrure et sur lequel on compose le code propre de la serrure.

Outre la surveillance et la transmission d'une alarme en cas de vendalisme, le dispositif de traitement de donnée réalise une gestion des différents casiers; en particulier, le dispositif de traitement de données peut interroger en permanence les casiers un par un pour déterminer les casiers libres et les attribuer aux usagers acquittant le droit d'entrée. Le signal d'alarme peut par exemple être engendré lors de l'introduction d'une mauvaise clé, lors du forçage mécanique du casier ou lorsque l'alimentation électrique d'une serrure est coupée.

Les figures 7 et 8 illustrent un mode de réalisation du dispositif de traitement de donnée gérant un vestiaire équipé de casiers selon l'invention.

L'ensemble du dispositif de traitement de données comporte un ordinateur superviseur central comportant une mémoire de 256 kilooctets et un disque de 10 mégaoctets ainsi qu'un interface. Il peut s'agir par exemple d'un micro-ordinateur équipe d'un interface du type RS 232 C. A ce micro-ordinateur sont associés un périphérique d'encodage, des lecteurs inclus dans chacune des serrures électromagnétiques et un tiroir central qui assure la distribution des messages avec toutes les serrures qui sont associées par groupes ou travées et qui dialogue avec le micro-ordinateur. Un logiciel de base de gestion des serrures et un logiciel adapté qui permet l'exploitation du logiciel précédent en fonction des caractéristiques de chaque vestiaire permettent de réaliser la gestion de l'ensemble des casiers par le micro-ordinateur.

La figure 7 est un schéma représentant le tiroir central susdit; ce dernier comporte essentiellement l'interface précité 31 qui est relié au micro-ordinateur (non représenté), une unité d'alimentation 32 qui comporte des dispositifs de protection et des transformateurs d'alimentation et qui alimente les différentes serrures par l'intermédiaire d'une ligne 33 à laquelle sont connectées les unités d'alimentation 34 alimentant chacune deux travées 35 et 36 de casiers,et un circuit de gestion 37 qui assure la gestion des échanges entre le micro-ordinateur et un ensemble de huit travées regroupées deux par deux; l'unité de gestion 37 peut comporter une extension 38 lui permettant de gérer huit autres travées. On peut également prévoir un circuit d'extension 39 permettant la liaison avec un deuxième tiroir.

La figure 8 représente le circuit électrique d'une serrure commandant le verrouillage d'un casier. Ce circuit comprend essentiellement un microcontrôleur 41 avec une mémoire 42 et un interface de travée 43. Un circuit de décodage de la "clé" électronique de commande de la serrure qui est constitué dans l'exemple représenté par quatre photo transistors 44, est relié au micro-controleur 41 qui commande également un électro-aimant 45 de commande de la serrure, par exemple par l'intermédiaire d'un transistor 46 monté en Darlington. L'ensemble de la serrure est alimentée par une unité d'alimentation 47 comprenant des circuits de protection.

Le microcalculateur réalise une surveillance continue de l'ensemble des serrures, prend l'initiative de l'envoi d'un message de "n" octets, quatre octets dans l'exemple représenté, lors de la mise sous tension, après réponse d'un périphérique ou absence de réponse dans un délai donné. En réponse à ce message d'interrogation le microcalculateur doit recevoir un message de même format correspondant soit à une réponse normale, soit au message d'alarme précité ayant interrompu la procédure normale d'interrogation et de réponse. Le tiroir central analyse le premier octet du message provenant du microcalculateur et aiguille ce message sur une des travées après avoir éventuellement supprimé ce premier octet si la procédure d'interrogation normale doit se poursuivre. Si pendant ou juste avant la lecture du premier octet, un appel sur un bus d'alarme est détecté, le message du microcalculateur est bloqué.

Le tiroir central scrute alors les travées et trouve celles dont le bus d'alarme a été activé. Le bus "réponse-alarme" est activé et la serrure concernée peut envoyer son message d'alarme soit immédiatement, soit après scrutation dans la travée par le tiroir central. Le message d'alarme fourni par la serrure est mis en forme par le tiroir central et répété au microcalculateur qui peut alors interroger la serrure concernée ou poursuivre sa scrutation. Dans tous les cas, le microcalculateur détermine le rythme des messages et reçoit systématiquement un message en réponse à chaque message envoyé.

Le circuit de gestion 37 du tiroir central assure le traitement ou l'élaboration des premiers octets des messages et réalise l'aiguillage des messages périodiques sur les travées en traitant directement les interruptions par alarmes; les circuits d'alimentation 34 jouent également le rôle d'interface de communication avec les deux travées 35 et 36.

Les serrures sont groupées par travée, le nombre maximum de serrure par travée étant de 128; chaque travée possède un cable d'alimentation et de communication spécifique qui provient directement de l'une des moitiés du circuit d'alimentation et d'interface 34.

Comme on peut le voir en particulier sur la figure 5, les serrures de chaque casier sont disposées dans un profilé vertical constituant un habillage, qui est réalisé par exemple en aluminium filé et qui est situé sur la facade des éléments modulaires en béton. Ce profilé peut avantageusement constituer un capot dans lequel sont logés la serrure de chaque casier avec son alimentation éventuelle, et un dispositif de déverrouillage de sécurité et qui porte le numéro de repérage de chacun des casiers.

Cette structure permet d'une part de réaliser une scrutation rapide des alarmes éventuelles et permet d'autre part d'obtenir l'isolement complet d'une travée en cas de panne grave sans qu'il n'y ait de répercution sur les autres travées. Ce câble de travée possède par exemple un connecteur de dérivation pour quatre casiers voisins.

On voit que l'invention permet de réaliser des casiers destinés par exemple à des vestiaires dont l'encombrement est fortement réduit, qui peuvent facilement être nettoyés dans de bonnes conditions d'hygiène; en particulier, du fait des différents dispositifs d'écoulement des eaux usées et de la forme des casiers, il ne peut se produire d'accumulation des saletés, le nettoyage des casiers s'effectue dans leur position d'ouverture, par exemple au moyen d'un dispositif à eau sous pression, la paroi interne de l'alvéole pouvant être nettoyée du fait de l'espace existant, dans cette position d'ouverture, entre le compartiment et l'alvéole. Par ailleurs l'utilisation d'une surveillance centrale par ordinateur permet de réduire notablement le personnel de surveillance tout en améliorant les conditions de sécurité.

## Revendications

1. Casier de rangement, destiné en particulier aux installations sportives, constitué d'une alvéole (1) de forme sensiblement semi-cylindrique et dans laquelle est disposé à rotation coaxiale un compartiment (2) également de forme sensiblement semi-cylindrique, et comportant une paroi de fond (4) et une paroi supérieure (5) ayant sensiblement la forme d'un cercle, centré sur l'axe (3) de l'alvéole (1), ledit compartiment (2) étant mobile entre deux positions, une position d'ouverture où il est disposé à l'intérieur de l'alvéole (1) et une position de fermeture dans laquelle il est disposé à l'extérieur de l'alvéole (1) et en complète le volume, caractérisé en ce que ledit compartiment (2) est muni d'un dispositif de rappel (8, 12, 13) en position d'ouverture (3) et en ce qu'il comporte un dispositif de verrouillage (9) du compartiment (2) comprenant un élément élastique (13), tel qu'un ressort, tendant à repousser le compartiment (2) lorsque celui-ci est en position de fermeture.

2. Casier de rangement selon la revendication 1, caractérisé en ce que l'alvéole (1) comporte une paroi inférieure (16) inclinée et munie d'au moins un orifice d'évacuation et en ce que le fond (4) du compartiment (2) est incliné et est muni d'au moins un orifice d'évacuation.

3. Ensemble de casiers de rangement selon l'une des revendications 1 ou 2, caractérisé en ce qu'il comporte une alvéole unique (1) dans laquelle sont superposés plusieurs compartiments.

4. Rangée de casiers ou d'ensembles de casiers selon l'une quelconque des revendications de 1 à 3, caractérisée en ce que les casiers ou ensembles de casiers sont disposés, de manière alternée, en quinconce de part et d'autre de l'axe (26) de ladite rangée.

5. Rangée de casiers ou d'ensembles de casiers. selon la revendication 4, caractérisée en ce que l'ensemble des alvéoles constitue une ossature unique (28).

6. Vestiaire comportant des rangées de casiers selon l'une quelconque des revendications 4 ou 5, caractérisé en ce que chaque casier est muni d'une serrure électromécanique à commande électronique, l'ensemble des serrures étant relié à un dispositif de traitement de données (31-39), chaque serrure comportant un dispositif générateur de signal d'alarme actionné en cas de forçage de la serrure et/ou du casier.

7. Vestiaire selon la revendication 6, caractérisé en ce que le dispositif de traitement de données comporte un ordinateur central (31) et un dispositif d'adressage (37) des différentes serrures, chaque casier comportant un micro-contrôleur (41) contrôlant sa serrure.

## Patentansprüche

1. Aufbewahrungsfach, insbesondere für Sporteinrichtungen, aufgebaut aus einer im wesentlichen halbzylindrischen Zelle (1), in der koaxial schwenkbar ein Abteil (2), gleichfalls im wesentlichen halbzylindrisch, angeordnet ist, und mit einer Bodenwand (4) und einer Oberwand (5), welche im wesentlichen kreisförmig sind, zentriert auf der Achse (3) der Zelle (1), wobei das Abteil (2) zwischen zwei Positionen beweglich ist, einer Öffnungsposition, in der es im Inneren der Zelle (1) angeordnet ist, und einer Schließposition, in der es außerhalb der Zelle (1) angeordnet ist und deren Raum schließt, dadurch gekennzeichnet, daß das Abteil (2) mit einer Rückstellvorrichtung (8, 12, 13) in die Öffnungsposition (3) versehen ist und daß es eine Verriegelungsvorrichtung (9) des Abteiles (2) mit einem elastischen Element (13), wie einer Feder, welche das Fach (2) so lange zurückdrängt, bis es in der Schließposition ist, aufweist.

2. Aufbewahrungsfach nach Anspruch 1, dadurch gekennzeichnet, daß die Zelle (1) eine untere Wand (16) aufweist, die geneigt ist und mit wenigstens einer Ablauföffnung versehen ist, und daß der Boden (4) des Abteils (2) geneigt ist mit wenigstens einer Ablauföffnung versehen ist.

3. Satz von Aufbewahrungsfächern nach einem der Ansprüche 1 oder 2, dadurch gekennzeichnet, daß er eine einzige Zelle (1) aufweist in welcher mehrere Abteile übereinander angeordnet sind.

4. Reihe aus Fächern oder Sätzen von Fächern nach einem der Ansprüche 1 bis 3, dadurch gekennzeichnet, daß die Fächer oder die Sätze von Fächern wechselweise versetzt auf beiden Seiten der Achse (26) der Reihe angeordnet sind.

5. Reihe aus Fächern oder Sätzen von Fächern nach Anspruch 4, dadurch gekennzeichnet, daß die Gesamtheit der Zellen ein einziges Tragwerk (28) bildet.

6. Garderobe mit Reihen aus Fächern nach einem der Ansprüche 4 oder 5, dadurch gekennzeichnet, daß jedes Fach mit einem elektronisch gesteuerten elektromechanischen Schloß versehen ist, wobei die Gesamtheit der Schlösser mit einer Datenverarbeitungsvorrichtung (31-39) verbunden ist, wobei jedes Schloß eine Vorrichtung zum Erzeugen eines Alarmsignales aufweist, die im Falle des Aufbrechens des Schlosses und/oder des Faches in Betrieb gesetzt wird.

7. Garderobe nach Anspruch 6, dadurch gekennzeichnet, daß die Datenverarbeitungsvorrichtung einen Zentralrechner (31) und eine Adressiervorrichtung (37) der verschiedenen Schlösser aufweist, wobei jedes Fach einen Mikro-Überwachungsbaustein (41) aufweist, der sein Schloß überwacht.

## Claims

1. Storage locker, intended in particular for sporting installations, consisting of a pigeon-hole (1) substantially semi-cylindrical in shape and in which there is arranged so as to rotate coaxially a compartment (2) also substantially semi-cylindrical in shape, and comprising a base (4) and a top (5) having substantially the shape of a circle, centred on the axis (3) of the pigeon-hole (1), the said compartment (2) being movable between two positions, an open position in which it is located inside the pigeon-hole (1) and a closed position in which it is located outside the pigeon-hole (1) and supplements its volume, characterised in that the said compartment (2) is provided with a device (8, 12, 13) for returning it to the open position (3) and in that it has a device (9) for locking the compartment (2) comprising an elastic element (13), such as a spring, tending to push the compartment (2) out when the latter is in the closed position.

2. Storage locker according to claim 1, characterised in that the pigeon-hole (1) comprises a sloping base (16) provided with at least one drain orifice and in that the bottom (4) of the compartment (2) is sloping and is provided with at least one drain orifice.

3. Set of storage lockers according to one of claims 1 or 2, characterised in that it has a single pigeon-hole (1) in which several compartments are superimposed.

4. Row of lockers or sets of lockers according to any one of claims 1 to 3, characterised in that the lockers or sets of lockers are arranged, in alternation, staggered on both sides of the axis (23) of the said row.

5. Row of lockersor sets of lockers according to claim 4, characterised in that the set of pigeon-holes constitutes a single framework (28).

6. Changing room comprising rows of lockers according to either one of claims 4 or 5, characterised in that each locker is provided with an electronically controlled electromechanical lock, all the locks being connected to a data processing device (31-39), each lock having an alarm signal generating device activated if the lock and/or locker is forced.

7. Changing room according to claim 6, characterised in that the data processing device comprises a central computer (31) and a device (37) for addressing the various locks, each locker having a microcontroller (41) controlling its lock.
